# FASCICULE DE BREVET EUROPEEN

(11) **EP 0 119 228 B1**
(45) Date de publication et mention de la délivrance du brevet: **26.02.1986**
(21) Numéro de dépôt: 83902890.9
(22) Date de dépôt: 14.09.1983
(51) Int. Cl.: B63B 1/28

(54) **DISPOSITIF D'HYDROPTERE STABILISE PAR EMPENNAGE ET VEHICULE NAUTIQUE MUNI DE CE DISPOSITIF**
TRAGFLÜGELBOOT STABILISIERT DURCH HILFSFLÜGEL UND WASSERFAHRZEUG VERSEHEN MIT DIESER VORRICHTUNG
HYDROFOIL DEVICE STABILIZED BY A TAIL UNIT AND NAUTICAL VEHICLE PROVIDED THEREWITH

(30) Priorité: 15.09.1982 FR 8215630
(43) Date de publication de la demande: 26.09.1984
(73) Titulaire: CHAUMETTE, Daniel Elie, 78310 Elancourt (FR)
(72) Inventeur: CHAUMETTE, Daniel Elie, 78310 Elancourt (FR)
(74) Mandataire: de Boisse, Louis Arnaud
(86) Numéro de dépôt international: FR8300179
(87) Numéro de publication internationale: WO8401137

## Description

La présente invention concerne un dispositif d'hydroptère (dénommé aussi hydrofoil) à empennags, destiné à être utilisé sur ess véhicules nautiques rapides. Elle s'étend aussi aux véhicules nautiques mnuis de ce dispositif. L'usags d'hydroptères est une techniqes de plus en plus utilisée sur les bateaux rapides, à moteur ou à voile, pour améliorer leurs performances au-delà d'une certaine vitesse, en remplaçant la portance d'origine hydrostatique par la portance hydrodynamique d'un système d'ailes immergées.

Deux types principaux sont actuellement utilisés:
- Les hydroptères dans lesquels les surfaces portantes principales, généralement inclinées par rapport à la surface de l'eau ne sont qu'en partie immergées et traversent la surface,
- Les hydroptères dans lesquels les surfaces portantes sont complètement immergées en fonctionnement normal.

Le premier type a l'avantage de pouvoir conduire à des configurations où le vehicule marin est naturellement stable par rapport à la surface de l'eau. Par contre, il a l'inconvénient d'avoir une trainée plus forte que le deuxième type.

Le deuxieme type par contre n'a pas de stabilité naturelle et doit être piloté en permanence. Des bateaux utilisant ce type d'hydroptère sont actuellement stabilisés par un système de pilote automatique agissant sur des gouvernes par l'intermédiaire de vérins hydrauliques. Ce qui conduit à un système cher, lourd et compliqué.

La présente invention porte sur nu système d'hydroptère s'apparentant au deuxième type, mais agencé pour présenter une stabilité naturelle et nue régulation automatique de la profondeur d'immersion sans l'intervention d'un système de pilotage.

Selon une caractéristique de l'invention, la surface portante principale, qui est complètement immergée en fonctionnement, à une certaine hauteur au-dessous de la surface, est combinée avec nu empenage ou surface portante auxiliaire, qui est sureleve par rapport à la surface portante principale, de manière à venir en emersion quand le système se souleve et alors que la surface principale est encore completement immergée. La diminution de la portance exercée sur l'empennage entraîne alors une diminution de l'incidence de la surface principa le et une diminution correlative de sa portance, de sorte que le système tend à s'immerger davantage.

Inversement, si le syteme tend à s'enfoncer, la portance sur l'empennage augmente, ce qui entraîe l'augmentation de l'incidence de la surface principale et, correlativement, une remontée du système, de sorte qu'il y a finalement une stabilisation.

De preference l'empemage est en avant de la surface portante principale dans le sens d'avancement du bateau.

Il est dejà connu par le brevet néerlandais NL-C-34.042 d'associer une surface portante auxiliaire à inclinaison commandée et une surface portante principale, mais dans la disposition connue, contrairement à l'invention, la surface auxiliaire est à un niveau inferieur à celui de la surface portante principale, de sorte que l'effet de stabilisation automatique procure par l'invention ne peut être obtenu.

Le dessin annexé donné à titre d'exemple représente des modes de realisation de l'invention.

La figure 1 est une vue de profil, en élévation, d'un dispositif selon l'invention. La figure 2 en est une vue en projection horizontale. La figure 3 montre une variante de realisation. La figure 4 est une vue en perspective d'un ensemble comportant deux empennages associes à une même surface principale. La figure 5 montre une realisation de l'articulation de l'ensemble surface portante principale, fuselage et empennage. La figure 6 est une perspective d'un bateau comportant trois dispositifs selon la figure 1.

Le mode de realisation represente sur la figure 1 comporte une surface portante principale 3 que l'on appellera ci-après "plan principal" étant entendu que ladite surface peut avoir une forme différente de celle d'un plan et être par exemple un biplan, un empenage horizontal avant 4 et un fuselage 5 reliant les deux elements porteurs.

L'empennage est situe à une certaine hauteur 6 au-dessus du plan principal 3. L'ensemble est articule par l'axe d'articulation 2 sur une jambe de force profilée 1 qui supporte un engin nautique, bateau par exemple.

Le fonctionement du dispositif est le suivant:
En immersion profonde en dessous de la surface de l'eau 9 et en avançant dans le sens de la fleche 8, l'ensemble 3-4-5 se placé par pivotement autour de l'axe 2, de manière que le plan principal 3 prenne une certaine incidence 7 qui est stable, à la condition que l'axe d'articulation 2 ait été placé en avant du foyer hydrodynamique de l'ensemble 3-4-5. Cet angle d'incidence 7 est fonction du braquage de l'empennage avant qui peut soit avoir été prédéterminé, soit être régie en cours de navigation (par exemple par l'intermédiaire d'une commande à câble sous gaine souple). Lorsque le bateau accelère et que la portance devient suffisante pour le soulever, l'ensemble mobile se rapproche de la surface. L'empenage avant, du fait du décalage en hauteur 6 par rapport au plan porteur principal, se rapproche de la surface en premier. Sa portance decroit alors par effet de surface alors que la portance du plan principal 3 reste inchangée, ce qui entraine une reduction de l'incidence d'equilibre 7 et par suite une reduction de la portance de l'ensemble mobile. L'ensemble hydroptère se stabilise alors à une profondeur d'immersion telle que l'empennage soit proche de la surface de l'eau, et le plan porteur principal à une profondeur fonction du decalage 6, assurant ainsi un bon rendement.

Dans la variante de l'invention representée par la figure 3, on retrouve les mêmes elements:
jambe de force 1, axe d'articulation 2, plan porteur principal 3, empennage 4, fuselage 5. La seule difference est que l'empennage est placé en arrière du plan principal par rapport au sens d'avancement 8. L'empenage est encore decalé en hauteur (decalage 6) par rapport au plan porteur principal.

Le fonctionnement est semblable à celui de l'invention de base, la condition de stabilite étant par contre obtenue à la condition que l'axe d'articulation 2 soit en avant du foyer hydrodynamique de l'ensemble mobile depourvu de son empennage. Le calage angulaire de celui- ci par rapport au fuselage 5 est tel que la portance propre de l'empennage soit dirige vers le bas, alors qu'elle est dirigée vers

le haut dans le cas de la figure 1.

D'autres variantes de l'invention de base peuvent être réalisées tout en conservant le même principe de fonc tionnement par action stabilisatrice d'empennages et régulation de la profondeur d'immersion par effet de surface sur les empennages.

Par exemple, l'axe d'articulation de l'ensemble mobile peut être porté par plusieurs jambes de force, l'ensemble mobile peut avoir un ou plusieurs plans porteurs principaux, et un ou plusieurs empennages portes par un ou plusieurs fuselages.

La figure 4 montre un exemple dans lequel le plan principal 3 est lié à deux fuselages 5 comportant chacun un empenage 4 et articules respectivement en 2 sur des jambes de force 1 soutenant le bateau. Les axes d'articulation 2 sont alignés.

De cette figure 4 on peut d'ailleurs deduire une autre realisation dans laquelle le plan principal 3, solidaire des fuselages 5 portant les empennages 4, serait articule sur une jambe de force unique placée entre les fuselages 5.

Pour assurer un fonctionnement correct de l'invention, il peut être necessaire de limiter par des butées mecaniques le debattement de l'ensemble mobile par rapport à la jambe de force associée.

De même, il pourra être utile d'amortir les mouvements de l'ensemble mobile par l'usage d'amortisseurs de debattement.

La figure 5 montre un exemple de realisation d'une telle liaison entre la jambe de force 1 et le fuselage 5 de l'ensemble mobile. L'axe d'articulation 2 est equipe de butées de debattement 10 et d'un amortisseur hydraulique 11.

L'invention sous ses differentes formes est applicable à tous les véhicules marins rapides, à voile ou à moteur (notamment vedettes rapides, voiliers multicoques, planches à voiles).

Elles peut servir soit à en délester en partie le poids, soit à les supporter totalement ce qui nécessite alors un minimum de trois ensembles indépendants. La figure 6 montre un exemple d'application sur vedette rapide utilisant trois ensembles porteurs a, b, c, réalisés selon la figure 1.

Ces ensembles peuvent être relevables ou repliables pour la manoeuvre à basses vitesses. Ils peuvent aussi jouer le rôle de dérive ou gouvernail, et être intégrés avec l'enble propulsif: par exemple hélice portée par l'ensemble arrière c qui fait aussi office de gouvernail, sa jambe de force 1 étant alors mobile en rotation autour d'un axe vertical.

## Revendications

1. Dispositif d'hydroptère comprenant un support (1) le reliant à un engin nautique, une surface portante principale (3) et un empennage (4) relié à ladite surface portante, l'ensemble de la surface principale et de l'empennage étant articulé selon un axe (2) sur le support,
caractérisé par le fait que l'empennage est suréleve d'une hauteur (6) par rapport à la surface portante principale de manière qu' en cas de remontée du dispositif l'empennage vienne en surface alors que la surface principale reste immergée assurant ainsi une régulation automatique de la profondeur d'immersion.

2. Dispositif selon la revendication 1, caractérisé en ce que l'empenage est placé en avant de la surface portante principale, le foyer hydrodynamique de l'ensemble surface principale, fuselage, empennage étant en arrière de l'axe d'articulation (2) dudit ensemble.

3. Dispositif selon la revendication 1, caractérisé en ce que l'empennage, calé pour avoir une portance négative, est placé en arrière de la surface portante principale, l'axe - d'articulation (2) étant en avant du foyer hydrodynamique de l'ensemble susdit, supposé dépourvu de son empenage.

4. Dispositif selon l'une des revendications precédentes, caractérisé en ce que l'articulation (2) est associée à des butées limitant les debattements.

5. Dispositif selon l'une des revendications precédentes, caractérisé en ce que l'articulation (2) est associée à un amortisseur.

6. Dispositif selon l'une des revendications précédentes, caractérisé en ce qu' une même surface portante principale est associée à au moins deux fuselages portant chacun un empennage surélevé (figure 4)

7. Vehicule nautique caractérisé en ce qu'il est équipé d'un ou plusieurs dispositifs selon l'une des revendications précédentes.

## Claims

1. Hydrofoil device comprising a support (1) connecting it to a marine device, a principal bearing surface (3) and a tail unit (4) connected to said bearing surface, the assembly of principal surface and tail unit being articulated about an axis (2) on the support, characterised in that the tail unit is elevated by a height (6) relative to the principal bearing surface, so that in the case of the device rising, the tail unit comes to the surface whilst the principal surface remains immeraed, whereby the depth of immersion is automatically regulated.

2. Device according to Claim 1, characterised in that the tail unit is placed forward of the principal bearing surface, the hydrodynamic centre of the assembly of principal surface, fuselage and tail unit being astern of the axis of articulation (2) of said assembly.

3. Device according to Claim 1, characterised in that the tail unit, set to have negative lift, is placed astern of the principal bearing surface, the axis of articulation (2) being forward of the hydrodynamic centre of the aforesaid assembly, assumed to be without its tail unit.

4. Device according to any of the previous claims, characterised in that the articulation (2) is associated with stops limiting the movements.

5. Device according to any of the previous claims, characterised in that the articulation (2) is associated with a damper.

6. Device according to any of the previous claims, characterised in that one and the same principal bearing surface is associated with at least two fuselages each carrying an elevated tail unit (Fig. 4).

7. Marine craft characterised in that it is equipped with one or more devices according to any of the previous claims.

## Patentansprüche

1. Tragflügelvorrichtung mit einer Stütze (1), die sie mit einer nautischen Maschine verbindet, einer Haupttragfläche (3) und einem Hilfsflügel (4), der mit der Haupttragfläche verbunden ist, wobei die Anordnung aus Haupttragfläche und Flügel an der Stütze um eine Schwenkachse (2) drehbar angelenkt ist,dadurch gekennzeichnet, daß der Hilfsflügel bezüglich der Haupttragfläche um einen solchen Wert (6) erhöht angeordnet ist, daß der Hilfsflügel bei einem Aufsteigen der Tragflügelvorrichtung zur Oberfläche gelangt, während die Haupttragfläche eingetaucht bleibt, um auf diese Weise eine selbsttätige Regulierung der Eintauchtiefe sicherzustellen.

2. Tragflügelvorrichtung nach Anspruch 1, dadurch gekennzeichnet, daß der Hilfsflügel vor der Haupttragfläche angeordnet ist, während sich der hydrodynamische Mittelpunkt der aus Haupttragfläche, Rumpf und Hilfsflügel bestehenden Anordnung hinter der Schwenkachse (2) befindet.

3. Tragflügelvorrichtung nach Anspruch 1, dadurch gekennzeichnet, daß der Hilfsflügel, der einen Tiefgang zur Erzielung eines negativen Auftri Haupttragfläche angeordnet ist, wobei sich di Schwenk achse (2) vor dem hydrodynamischen Mittelpunkt der besagten Anordnung ohne den Hilfsflügel befindet.

4. Tragflügelvorrichtung nach einem der vorhergehenden Ansprüche, dadurch gekennzeichnet, daß das Gelenk (2) Anschlägen zugeordnet ist, die den Ausschlag begrenzen.

5. Tragflügelvorrichtung nach einem der vorhergehenden Ansprüche, dadurch gekennzeichnet, daß das Gelenk (2) einem Stoßdämpfer zugeordnet ist.

6. Vorrichtung nach einem der vorhergehenden Ansprüche, dadurch gekennzeichnet, daß eine einzige Haupttragfläche mindestens zwei Rümpfen zugeordnet ist, die jeweils einen erhöhten Hilfsflügel tragen (Fig. 4).

7. Wasserfahrzeug, dadurch gekennzeichnet, daß es mit einer oder mehreren Tragflügelvorrichtungen nach einem der vorhergehenden Ansprüche versehen ist.
